# EUROPÄISCHE PATENTSCHRIFT

(11) **EP 2 899 354 B1**
(45) Veröffentlichungstag und Bekanntmachung des Hinweises auf die Patenterteilung: **09.10.2019**
(21) Anmeldenummer: 15151314.0
(22) Anmeldetag: 15.01.2015
(51) Int. Cl.: E06B 1/02, E06B 1/60, E04B 1/76

(54) **VORWANDMONTAGESYSTEM FÜR TEILAUSKRAGENDE BAUELEMENTE UND WANDAUFBAU MIT VORWANDMONTAGESYSTEM**
FRONT WALL ASSEMBLY SYSTEM FOR PARTIALLY PROJECTING CONSTRUCTION ELEMENTS AND WALL STRUCTURE WITH FRONT WALL ASSEMBLY SYSTEM
SYSTÈME DE MONTAGE DE PAROI AVANT POUR DES ÉLÉMENTS DE CONSTRUCTION FAISANT EN PARTIE SAILLIE ET STRUCTURE DE MUR DOTÉE D'UN SYSTÈME DE MONTAGE DE PAROI

(30) Priorität: 23.01.2014 DE 202014100272 U
(43) Veröffentlichungstag der Anmeldung: 29.07.2015
(73) Patentinhaber: tremco illbruck GmbH, 92439 Bodenwöhr (DE)
(72) Erfinder: Nauck, Helmar, 12557 Berlin (DE); Biernatowski, Martin, 44803 Bochum (DE); Pronath, Simon, 92521 Schwarzenfeld (DE)
(74) Vertreter: Bittner, Bernhard

(56) Entgegenhaltungen:
- DE-U1-202005 010 979
- DE-U1-202012 002 491

## Beschreibung

Die Erfindung betrifft einen Wandaufbau mit einem Vorwandmontagesystem für teilauskragende Bauelemente, wie Fenster und Türen, in einer Maueröffnung einer Außenwand mit außenseitiger Wärmedämmung, wobei die Maueröffnung eine Laibung aufweist, an der das teilauskragende Bauelement lastabtragend festgelegt ist.

Ein Problem bei der Wahl der Einbaulage des Fensters in der Wand ist eine mögliche Schimmelbildung, die unter Normalbedingungen schon nach länger anhaltenden relativen Luftfeuchten von 80% in oberflächennahen Bereichen eines Wandaufbaus auftreten kann. Als ein Kriterium für die kritischen Bedingungen zur Schimmelbildung wird eine sogenannte 13°C-Isotherme bei einem Wandaufbau herangezogen, in deren Bereich der Taupunkt mit Gefahr der Schimmelbildung unterschritten werden kann. Daher ist es wesentlich, dass die 13°C-Isotherme außen außerhalb der Außenwand und, wenn vorhanden, außerhalb einer Dichtungsebene einer im Wandaufbau vorgesehenen Dichtung verläuft. Ferner sollte das Bauelement in der Ebene der Wärmedämmung angeordnet sein. Abhängig von der Stärke der vorgesehenen Dämmung wird daher das Bauelement mehr oder weniger stark auskragend an der Maueröffnung festgelegt.

Eine allgemein übliche Festlegung des teilauskragenden Bauelementes an der Laibung mittels Schraubelementen kommt an ihre Grenzen, da diese durch die Teilauskragung des Bauelementes dicht an den außenseitigen Rand der Laibung festgelegt werden müssen, der dadurch leicht ausbricht.

Eine übliche Lösung ist die Verwendung von speziellen Ankern, mittels derer eine Festlegung des Bauelementes mittig der Laibung erfolgen kann. Eingebaut weisen diese Anker eine relativ große freitragende Länge auf, wodurch die Gefahr einer schwimmenden Festlegung des Bauelements gegeben ist. Eine weitere Lösung wird in der DE 298 16 780 U1 beschrieben, gemäß der zur Befestigung des Bauelementes biegesteife Profilschienen vorgesehen sind, die an Bauelement und Maueröffnung angreifen und die zur Abstimmung an die Dämmung bezüglich ihrer relativen Lage senkrecht zur Maueröffnung verstellbar angeordnet sind. Beide zuletzt genannten Lösungen sind aufwendig und bilden zudem leicht Wärmebrücken.

DE 20 2012 002 491 U beschreibt einen Wandaufbau nach dem Oberbegriff des Anspruchs 1.

Aufgabe der Erfindung ist, ein gattungsgemäßes Vorwandmontagesystem bereitzustellen, mittels dessen ein Bauelement unaufwändig und unter Vermeidung weiterer Wärmebrücken aus der Maueröffnung teilauskragend an der Laibung montiert werden kann.

Die gestellte Aufgabe wird erfindungsgemäß durch die Merkmale des Anspruches 1 gelöst. Vorteilhafte Weiterbildungen werden in den Unteransprüchen beschrieben. In dem Wandaufbau ist außenseitig an der Außenwand sowie fluchtend oder etwa fluchtend, also insbesondere zumindest im Wesentlichen fluchtend, zu der Laibung ein Vorsatzelement zur seitlichen Stabilisierung der Laibung vorgesehen.

Dank dieses zusätzlichen Vorsatzelementes kann die Laibung bruchmechanisch stabilisiert werden. Das Vorsatzelement wirkt als Wandverstärkung, wobei diese Verstärkung jedoch ganz gezielt an den kritischen Bereich oder gegebenenfalls an den kritischen Bereichen der Laibung der Maueröffnung eingesetzt wird, nämlich dort, wo sich das betreffende teilauskragende Bauelement, wie Fenster und Tür, lastabtragend abstützt. Eigene Versuche bestätigen diese positive Einschätzung, gemäß denen das Bauelement mittels Schraubelementen in dem äußeren Randbereich der betreffenden Laibung und sogar bis dicht an den äußeren Laibungsrand der Laibung festgelegt werden kann.

Somit kann das teilauskragende Bauelement mit bis zur Hälfte seine Tiefe und darüber hinaus aus der Maueröffnung auskragen. Das Bauelement kann mit bis zu einem Viertel, vorzugsweise bis zu einer Hälfte oder bis zu zwei Drittel und mehr seiner Tiefe auskragen. Dennoch kann seine Festlegung an der Außenwand in der Laibung der Maueröffnung erfolgen. Mit der Tiefe des Bauelementes ist die Abmessung gemeint, in der sich das Bauelement in Einbaulage senkrecht zu einer Maueröffnungsebene erstreckt. Dies betrifft ebenfalls die Laibung. Da die Verstärkung der Außenwand mittels des Vorsatzelementes von außen her erfolgt, kann hierdurch keine entsprechende zusätzliche Wärmebrücke entstehen. Der Begriff Laibung soll hier auch den des Gewändes mit einschließen.

Mit der fluchtenden oder etwa fluchtenden, also insbesondere zumindest im Wesentlichen fluchtenden Anordnung ist gemeint, dass hinsichtlich der Wärmedämmung und des allgemeinen Aufbaus der Maueröffnung beziehungsweise der Laibung vorteilhaft ist, dass die Anordnung fluchtend ist, um hierüber bei einer nicht fluchtenden zurückversetzten Anordnung keine Wärmebrücken beziehungsweise bei einer nicht fluchtenden über die Laibung vorstehenden Anordnung keinen Überstand oder Stufe in die Fensteröffnung hinein zu schaffen. Die fluchtende Anordnung schließt hierbei sind mögliche Abweichungen durch Maß- und/oder Einbautoleranzen ein. Möglich hinsichtlich der Funktion des Vorsatzelementes, insbesondere hinsichtlich der Vermeidung eines Ausbrechens der Außenwand beim Einbringen der Bohrung, ist jedoch auch eine etwa oder im Wesentlichen fluchtende Anordnung.

Das Vorsatzelement kann seitlich in Höhe von zumindest Abschnitten der Laibung angeordnet sein, die für die Festlegung des jeweils vorgesehenen teilauskragenden Bauelementes vorgesehen sind. Das Vorsatzelement kann somit in Höhe eines vorgesehenen Befestigungsbereiches für das Bauelement angeordnet sein und somit eine unmittelbaren Ausbruchgefahr beim Einbringen beispielsweise einer Bohrung zur Festlegung eines mechanischen Befestigungselementes für das vorkragende Bauelement an der Laibung entgegenwirken. Diese Abschnitte können somit benachbart zu dem Befestigungselement außenseitig an der Außenwand vorgesehen sein. Das Vorsatzelement kann ferner unter und/oder über dem Bauelement jeweils in Höhe von zumindest diesen Abschnitten der Laibung angeordnet sein. Vorteilhaft hinsichtlich eines gleichartigen Aufbaus über den Umfang der Maueröffnung kann das Vorsatzelement allseitig der Maueröffnung vorgesehen sein. Sie können das gesamte Bauelement umfassen. Hierbei können die unterhalb und oberhalb der Maueröffnung angeordneten Vorsatzelement die seitlich angeordneten Vorsatzelemente jeweils überkragen. Vorzugsweise liegen die Vorsatzelemente kraftschlüssig aneinander an. Hierdurch können die Vorsatzelemente zu einer Einheit zusammengeschlossen werden und sich gegenseitig stützen.

Die Laibung kann seitlich angeordnete Bereiche mit den Abschnitten zur Montage des vorgesehenen teilauskragenden Bauelementes aufweisen. Konstruktiv vorteilhaft kann sich das Vorsatzelement über die gesamte Länge des jeweils zugeordneten Bereiches der Laibung erstrecken.

Die Montage des vorgesehenen teilauskragenden Bauelementes kann seitlich zu senkrecht oder etwa senkrecht verlaufenden Abschnitten der Laibung oder umlaufend zur Laibung vorgesehen sein. Diese senkrecht oder etwa senkrecht verlaufend angeordneten Laibungsabschnitte sind bei einer üblichen polygonen Maueröffnung vertikale Laibungsseiten, die winklig zu den benachbarten Laibungsseiten angeordnet sind. Das heißt, bei einer rechtwinkligen Maueröffnung sind die zu den vertikalen Laibungsseiten benachbarten Laibungsseiten horizontal angeordnet.

Das Vorsatzelement kann somit flächig außenseitig an der Tragmauer anliegen. Hierzu kann das Vorsatzelement eine Anlageseitenfläche aufweisen, an der das Vorsatzelement an der Außenwand festgelegt ist. Diese Anlageseitenfläche kann einer Kontur der Außenwand angepasst ausgebildet sein. Damit kann über die gesamte Anlagefläche einem möglichen Ausbrechen der Außenwand entgegengewirkt werden. Vorzugsweise liegen Vorsatzelement und Außenwand in einer ungekrümmten Ebene aneinander an. Vorzugsweise liegt das Vorsatzelement in Einbaulage unmittelbar an der Außenseite der Außenwand an. Es kann mittelbar beispielsweise über eine Dichtungsfolie an der Außenseite der Außenwand anliegen.

Im Prinzip kann das Vorsatzelement eine beliebige Kontur aufweisen, die geeignet ist, eine gewünschte mechanische Stabilisierung durch das außenseitig angebrachte Vorsatzelement zu erzielen. Vorzugsweise kann das Vorsatzelement eine ungekrümmte Anlageseitenfläche aufweisen.

Das Vorsatzelement kann eine prismatische Grundform, vorzugsweise die Form eines geraden Prismas, aufweisen. In vereinfachter Bauweise kann das Vorsatzelement einen rechtwinkligen, vorzugsweise nichtquadratischen Querschnitt aufweisen. Bei einem nichtquadratischen Querschnitt mit zwei größeren und zwei kleineren Seiten kann die Anlagefläche eine der beiden größeren Seiten sein. Das Vorsatzelement kann auch einen quadratischen Querschnitt aufweisen. Die prismatische Form des Vorsatzelementes kann auch eine etwa dreieckige Grundfläche und drei Seitenflächen aufweisen. Vorzugsweise können zwei dieser drei Seitenflächen senkrecht zueinander angeordnet sein. Eine dieser beiden senkrecht zueinander angeordneten Seitenflächen kann als Anlageseitenfläche zur Anlage an der Außenmauer anliegend und die andere dieser beiden Seitenflächen kann parallel zur zugeordneten Laibung angeordnet sein.

In einem Wandaufbau kann eine zu der Außenwand hin weisende Breite des Vorsatzelements größer als eine senkrecht zur Außenwand angeordneten Tiefe des Vorsatzelements ausgebildet sein. Ferner kann die Höhe des Vorsatzelementes größer als die Breite ausgebildet sein. Vorzugsweise ist die Breite des Vorsatzelements größer als eine Tiefe der zur Festlegung des vorgesehenen Bauelements in die Laibung eingebrachten Bohrung. Hierdurch kann der Gefahr entgegengewirkt werden, dass, beispielsweise infolge eines erhöhten Bohrdruckes im Bohrgrund, in den die Bohrung überragenden Bereichen der Außenwand Ausbrüche auftreten. Hierbei kann die Breite des Vorsatzelements um mindestens 5%, vorzugsweise um mindestens 20% oder um mindestens 40% größer als der Bohrlochtiefe der Bohrung zur Festlegung des Fensters F an der Laibung.

Die Tiefe des Vorsatzelements kann gleich oder etwa gleich einer Dicke der an der Außenseite der Außenwand angeordneten Wärmedämmung sein. Damit kann die Wärmedämmung in einem Wandaufbau mit dem erfindungsgemäße Vorwandmontagesystem ohne Versatz unmittelbar an das Vorsatzelement anschließend angeordnet sein. Vorzugsweise ist die Tiefe des Vorsatzelementes geringer als die Dicke der an der an der Außenseite angeordneten Wärmedämmung. Damit kann sich außenseitig im Übergang von dem Vorsatzelement zu der Wärmedämmung hin ein Versatz ausbilden, der mit weiterer Wärmedämmung ausgeglichen werden kann. Das Vorsatzelement kann somit außenseitig überdämmt werden. Dies hat den Vorteil, dass das Wärmedämmverhalten des Vorsatzelementes dem der an der Außenseite angebrachten Wärmedämmung angepasst werden kann. Vorzugsweise beträgt die Tiefe des Vorsatzelementes maximal 80%, vorzugsweise maximal 60% oder maximal 50% der Dicke der Wärmedämmung. Der Wärmedämmstoff kann selbstragend sein.

Das Vorsatzelement kann einstückig ausgebildet sein. Es kann aus einem vorzugsweise gefüllten Last abtragenden Hartschaummaterial, insbesondere auf Polyurethan-Basis, gefertigt ist. Er kann beispielsweise aus Styrodur, Styropor, Styrofoam oder Neopur vorzugsweise mit eingelagertem Kohlenstoff gefertigt sein.

Das Vorsatzelement kann aus einem Verbundwerkstoff mit einem Bereich aus einem steiferen Werkstoff, wie Faserzement, ausgebildet sein. Hierdurch kann gezielt eine gewünschte Festigkeit des Vorsatzelementes eingestellt werden. Dieser Bereich kann in Einbaulage der Außenwand zugeordnet sein. Er kann die Anlageseitenfläche aufweisen, mit der er in Einbaulage außenseitig an der Außenwand anliegt. Diese Ausbildung des Vorsatzelementes ist beispielsweise dann günstig, wenn dasselbe, beispielsweise infolge vorgesehener Überdämmung, eine geringere Tiefe aufweist und dennoch eine bestimmte Festigkeit zur Verstärkung der Außenwand gegen Ausbrüche beim Verschrauben des Fensterrahmens dicht an der Kante Laibung/Außenseite aufweisen soll. Der Bereich kann beispielsweise keilförmig ausgebildet sein, wobei dieser sich in Einbaulage nach unten hin zu einer vorzugsweise abgeflachten Spitze verjüngt. Diese Keilform ermöglicht einen gleitenden Übergang des Vorsatzelementes in seinem Wärmedämm und/oder Festigkeitsverhalten. Der keilförmige Bereich kann einen im Wesentlichen dreieckigen Längsschnitt mit einem rechten Winkel oder etwa rechtem Winkel aufweisen. Es können die spitz zulaufenden Ecken abgeflacht sein. Konstruktiv einfach und herstellungsfreundlich kann der Bereich kann auch plattenförmig ausgebildet sein. vorzugsweise aus einer steifen Platte vorzugsweise aus, wobei das Vorsatzelement mit der steifen Platte an der Außenwand anliegt. Der Restkörper des Vorsatzelementes kann aus dem Hartschaummaterial gebildet sein. Restkörper und Platte könne miteinander verklebt sein.

Vorzugsweise beträgt die Tiefe des Bereichs bzw., im Falle einer nicht-plattenartiger Ausbildung des Bereichs, eine mittlere Tiefe, bezogen auf eine Gesamttiefe des Vorsatzelementes, maximal 80%, vorzugsweise maximal 50% oder maximal 30% der Tiefe des Restkörper.

Das Vorsatzelement kann zugleich als Wärmedämmelement in Bezug auf den Wandaufbau, insbesondere auf die Außenwand, dienen. Hierdurch kann vermieden werden, dass das Vorsatzelement als Wärmebrücke wirkt. Das Vorsatzelement kann eine Wärmeleitfähigkeit von ≤0,15 W/mK aufweisen. Seine Wärmeleitfähigkeit kann ≤0,1 bis 0,12 W/mK, bevorzugt ≤0,06 bis 0,08 W/mK betragen. Sie kann ohne weiteres auch in einem für Wärmedämmmaterialien typischen Bereich von 0,035 bis 0,04 W/mK liegen.

In einer weiteren Ausführungsform des Vorwandmontagesystems ist das Vorsatzelement mit der Außenwand verklebt angeordnet. Hierbei kann ein zur Verklebung eingesetzter Klebwerkstoff zugleich als Dampfbremse und als Luftdichtung gegen einen Durchtritt von Feuchtigkeit bzw. Luft von außen ausgebildet sein. Die Verklebung wird vorzugsweise flächig ausgeführt. Somit kann eine über die Klebung übertragende Kraft über eine entsprechend der Klebungsfläche geringe Spannung übertragen werden. Die ist vorteilhaft bei beispielsweise Außenwänden mit etwas geringerer Festigkeit. Für diese ist das Vorwandelement per se geeignet.

Alternativ oder zusätzlich kann das Vorsatzelement mittels eines mechanischen Befestigungselements, insbesondere mittels eines Schaubelementes, außenseitig an der Außenwand festgelegt sein. Dies ist insbesondere für einen ungeschulten Anwender einfacher. Ferner können größere Kräfte zur Befestigung als bei der Klebung erzielt werden. Ferner ist diese Befestigung im Wesentlichen witterungsunabhängig. Hierbei kann die mechanische Befestigung rein als Sicherung im Falle eines Klebstoffversagens dienen. Die mechanische Befestigung kann auch zur Lagefixierung des frisch geklebten Vorsatzelements dienen, bis der eingesetzte Kleber ausgehärtet ist.

Das Vorsatzelement kann eine vorzugsweise als Stufenbohrung ausgeführte Durchgangbohrung für das Befestigungselement, insbesondere das Schraubelement, aufweisen. Durch die Stufenbohrung kann das Schraubelement mit Schraubkopf vollständig in die Durchgansbohrung aufgenommen werden. Vorzugsweise ist die Durchgangbohrung senkrecht oder etwa senkrecht zur Außenwand in das Vorsatzelement eingebracht. Die Durchgangsbohrung kann zur Außenseite des Wandaufbaus hin mit einem Wärmedämmmaterial abgedeckt.

In einer alternativen Lösung kann ein bereits oben angesprochener Wandaufbau mit der die Maueröffnung aufweisenden Außenwand mit außenseitiger Wärmedämmung und einem ein Vorsatzelement aufweisenden Vorwandmontagesystem gemäß einer der zuvor beschriebenen Ausführungsformen vorgesehen sein. Die Maueröffnung kann einen Aufnahmeraum für das teilauskragende Bauelement aufweisen. Das Vorsatzelement kann außenseitlich an der Außenwand sowie in Längsrichtung der Laibung und bezüglich einer Richtung senkrecht zur Fensterebene fluchtend zur Laibung festgelegt sein.

Das Bauelement ist mittels Verbindungselementen innenseitig der Maueröffnung, vorzugsweise in einem seitlichen Abstand zu der Laibung, an der Laibung in dem Aufnahmeraum gehaltert.

Die Verbindungselemente können Schraubelemente oder Ankerelemente sein.

In einer Weiterbildung des Wandaufbaus kann vorgesehen sein, dass eine zu der Maueröffnung hin weisende Breite des Vorsatzelements größer oder gleich einer senkrecht zur Außenwand angeordneten Tiefe des Vorsatzelements ist.

Ferner kann in dem Wandaufbau die Tiefe des Vorsatzelements gleich oder etwa gleich der Dicke der an der Außenseite der Außenwand angeordneten Wärmedämmung sein. Die Tiefe des Vorsatzelements kann auch geringer als die Dicke der an der Außenseite der Außenwand angeordneten Wärmedämmung sein. In diesem Falle kann zur Verbesserung der Wärmedämmung an dem Vorsatzelement vorgesehen sein, dass das Vorsatzelement von außen mit einem Dämmstoff überdeckt wird. Dieser kann dann an der vorzugsweise bündig an das Vorsatzelement anschließende Wärmedämmung vorzugsweise bündig anschließen. Das Verhältnis zwischen der Tiefe des Vorsatzelementes zu der Dicke der außenseitig aufgebrachten Wärmedämmung kann beispielsweise größer 1/4, vorzugsweise größer 1/3 oder 1/2 sein. Die Tiefe des Vorsatzelementes kann auch größer als die der Wärmedämmung sein.

Die vorliegende Erfindung wird im Folgenden anhand einer in einer Zeichnung dargestellten Ausführungsform des Vorwandmontagesystems näher erläutert. In der Zeichnung zeigen:
- FIG. 1: eine Frontansicht eines Wandaufbaus mit einer ersten Ausführungsform eines Vormontagesystems mit Vorsatzelement,
- FIG. 2: eine Schnittansicht gemäß dem Schnittverlauf II-II in Figur 1,
- FIG. 3a und 3b: jeweils eine Seitenansicht des Vorsatzelements,
- FIG. 4: eine Schnittansicht gemäß dem Schnittverlauf II-II in Figur 1, jedoch mit einer zweiten Ausführungsform des Vormontagesystems mit Vorsatzelement,
- FIG. 5: eine Schnittansicht gemäß dem Schnittverlauf II-II in Figur 1, jedoch mit einer dritten Ausführungsform des Vormontagesystems mit Vorsatzelement und
- FIG. 6a und 6b: jeweils eine Seitenansicht einer Ausführungsform des Vorsatzelementes.

In den Figuren 1,2,4 und 5 wird jeweils eine Ansicht eines ein Vorwandmontagesystem 1 mit einem Vorsatzelement 2 für teilauskragende Bauelemente B hier im Zusammenhang mit einem Wandaufbau 3 gezeigt. Das Bauelement B ist hier als Fenster F ausgebildet, das in eine Maueröffnung 4 einer Außenwand 5 des Wandaufbaus 3 eingesetzt ist. Die Maueröffnung 4 weist hier eine übliche Laibung 6, die auch als Gewände ausgebildet sein kann. An dieser Laibung 6 ist das Fenster F lastabtragend festgelegt, wobei es beispielgebend hier mit etwa mit einem Drittel seiner Fensterrahmentiefe ft aus der Maueröffnung 4 vorkragt. Das Vorsatzelement 2 ist aus der Außenwand 5 sowie hier fluchtend zu der Laibung 6 festgelegt. Dadurch wird die Außenwand 5 und damit die Laibung 5 im Bereich des Vorsatzelementes 2 mechanisch stabilisiert. Dies macht es möglich, dass, wie in Figur 2 ersichtlich, das Fenster bis nah an von Laibung 6 und Außenseite 7 der Außenwand 5 gebildete Kante 8 festgelegt werden kann, ohne dass ein Ausbruch an der Kante 8 zu befürchten ist.

In den Figuren sind, bis auf eine in dem Wandaufbau 3 außen an der Außenwand 5 vorgesehene Wärmedämmung W, sämtliche weiteren Dämmungs- und Anputzmaßnahmen am Fenster F der Übersichtlichkeit halber fortgelassen, so dass das Fenster F beabstandet zu der Laibung 6 gehalten dargestellt ist. Sämtliche Figuren sind rein schematisch und unter Fortlassung nicht erfindungsrelevanter Details dargestellt.

In Figuren 3a und 3b ist das Vorsatzelement 2 jeweils in einer Seitenansicht gezeigt. Das Vorsatzelement 2 weist eine prismatische Grundform mit rechtwinklig zueinander angeordneten Seitenflächen 9 auf, von denen eine als Anlageseitenfläche 9.1 vorgesehen ist. Das Vorsatzelement 2 weist einen rechtwinkligen nichtquadratischen Querschnitt auf. Es ist einstückig ausgebildet. Das Vorsatzelement 2 ist aus einem gefüllten Last abtragenden Hartschaummaterial auf Polyurethan-Basis gefertigt.

Die Laibung 6 der hier rechtwinkligen Maueröffnung 4 weist zwei sich senkrecht erstreckende seitliche Bereiche 10 mit den Abschnitten 12 auf, in denen das Fenster F jeweils festgelegt ist. Hier erfolgt die Festlegung jeweils mittels eines Schraubelementes 11 in zwei Abschnitten 12 jedes Bereichs 10 (Figur 1). Hierzu ist in die Laibung 6 jeweils eine Bohrung 13 zur Aufnahme eines hier als Schraubelement 11 ausgebildeten Befestigungselementes, das das Fenster F mit der Tragmauer 5 lastabtragend verbindet.

In dem Wandaufbau 3 ist eine zu der Maueröffnung 4 hin weisende Höhe h des Vorsatzelements 2 größer als eine senkrecht zur Außenwand 5 angeordneten Tiefe t des Vorsatzelements 2 ausgebildet. Die Breite b des Vorsatzelements 2 größer als eine Bohrlochtiefe bt der in die Laibung eingebrachten Bohrung 13. Damit kann wirksam der Gefahr des Ausbrechens an der Außenwand in Höhe des Bohrlochgrundes entgegengewirkt werden.

Es ist jedem seitlichen Bereich 8 der Laibung 6 ein Vorsatzelement 2 zugeordnet, das sich in Verstärkung der Außenwand 5 in dem jeweiligen Bereich 8 über die gesamte Länge des seitlichen Bereichs 8 erstreckt. Die Laibung 6 erstreckt sich senkrecht zur Außenseite 7 der Außenwand 5.

Das Vorsatzelement 2 liegt mit seiner ungekrümmten Anlageseitenfläche 9.1 außenseitig vollflächig an der Außenwand 5 an. Das Vorsatzelement 2 schließt stirnseitig und mit einer von der Maueröffnung 4 abgewandten Seitenfläche 9 an der außenseitig vorgesehenen Wärmedämmung W an.

Gemäß Figuren 2, 3 und 4 ist das Vorsatzelement 2 unter Ausbildung einer sich über die Anlageseitenfläche 9.1 erstreckende ersten Klebschicht 14.1 mit der Außenwand 5 verklebt, wobei die erste Klebschicht 14.1 hier zugleich als Dampfbremse und als Luftdichtung gegen einen Durchtritt von Feuchtigkeit bzw. Luft von außen ausgebildet ist. Die Wärmedämmung W ist mittels eines üblichen Klebers unter Ausbildung einer zweiten Klebschicht 14.2 mit der Außenseite 7 der Außenwand 5 verklebt.

Gemäß Figur 4 ist das Vorsatzelement 2 zusätzlich mittels hier ebenfalls als Schaubelemente 11 ausgebildeter mechanischer Befestigungselemente außenseitig an der Außenwand 5 festgelegt. Diese Schraubverbindung des Vorsatzelements 2 mit der Außenwand 5 dient vornehmlich als Fixierhilfe für das Vorsatzelement 2 während einer Aushärtungszeit des Klebers in der Klebschicht 14.1. Das Vorsatzelement 2 weist für jedes hier vorgesehene Schraubelement 11 eine als Stufenbohrung ausgeführte Durchgangbohrung 15 auf, die senkrecht zur Anlageseitenfläche 9.1 in das Vorsatzelement 2 eingebracht ist. Wie aus Figur 1 ersichtlich, sind für einen Bereich 10 und damit pro Vorsatzelement 2 drei Durchgangbohrungen 15 und zwei Bohrungen 13 vorgesehen, wobei diese alternierend zueinander angeordnet sind. Die als Stufenbohrung ausgeführten Durchgangbohrungen 15 werden nach Verschrauben des Vorsatzelementes 2 mit der Außenwand 5 mit Dämmstoff 16 verfüllt, der das jeweils versenkt angeordnete Schraubenelement 11 kopfseitig überdeckt.

In beiden Ausführungsformen des Vorwandmontagesystems 1 bzw. des Wandaufbaus 3 gemäß den Figuren 2 und 3 liegt die Wärmedämmung W seitlich an dem jeweiligen Vorsatzelement 2 an. Während gemäß der Ausführungsform des Wandaufbaus 3 in Figur 2 die Tiefe t des Vorsatzelementes 2 gleich der Dicke d der Wärmedämmung W ist, so dass Vorsatzelementes 2 und Wärmedämmung W bündig aneinander anliegen, ist gemäß den Ausführungsformen des Wandaufbaus 3 in Figur 4 und Figur 5 die Tiefe t des Vorsatzelementes 2 hier etwa um 40% kleiner als die Dicke d der Wärmedämmung W. Zur Wärmeisolierung des Vorsatzelementes 2 wird dasselbe hier zusätzlich von einem passgenauen wärmedämmenden Streifen 17 von außen her überdeckt. Hierbei sind Streifen 17 und Wärmedämmung W aus einem gleichen Werkstoff und selbsttragend.

In Figur 5 ist eine weitere Schnittansicht des Wandaufbaus 3 mit dem Vorwandmontagesystem 1 gemäß dem Schnittverlauf II-II in Figur 1, jedoch hier mit einer dritten Ausführungsform des Vormontagesystems 1 mit Vorsatzelement 2, gezeigt. Hierbei unterscheidet sich diese Ausführungsform von der gemäß Figur 3 dadurch, dass das Vorsatzelement 2 in Figur 5 als Verbundwerkstück ausgebildet ist. Es weist einen Bereich 18 auf, der aus einem steiferen Werkstoff, hier aus Faserzement, als dem Hartschaummaterial gebildet ist. Wie in Figur 5 ersichtlich, ist dieser Bereich 18 hier plattenförmig ausgebildet und in Einbaulage der Außenseite der Außenwand 5 zugewandt, wobei der Bereich 18 die Anlageseitenfläche 9.1 aufweist. Der verbleibende Restkörper 19 des Vorsatzelements 2 ist aus dem Hartschaummaterial gefertigt. Hier erstreckt sich der Bereich über etwa 30% der Tiefe t des Vorsatzelementes 2.

In Figuren 6a und 6b ist eine Ausführungsform des unter Figur 5 beschriebenen Vorsatzelements 2 in einer Seitenansicht gezeigt. Hierbei ist der Bereich 18 aus Faserzement keilförmig ausgebildet, wobei der Restkörper 19 in Ergänzung zu einer quaderartigen Gesamtform ebenfalls keilförmig ausgebildet ist. Diese Keilform ist hier im Wesentlichen im Schnitt dreieckig.

In Einbaulage in den Wandaufbau 3 erweitert sich die Keilform des Bereichs 18 zur Laibung 6 hin. Dies ist in den Figuren 6a und 6b durch gestrichelte Linien von Laibung 6 und Außenseite 7 der Außenwand 5 angedeutet. Damit ist die gegen Ausbrechen besonders gefährdete Kante 8 stärker geschützt. Gemäß Figur 6b ist die keilförmige Form des Bereichs 18 an den spitz zulaufenden Ecken abgeflacht, wodurch diese vor bzw. bei ihrem Einbau gegen Abbrechen geschützt sind.

### Bezugszeichenliste

- 1: Vormontagesystem
- 2: Vorsatzelement
- 3: Wandaufbau
- 4: Maueröffnung
- 5: Außenwand
- 6: Laibung
- 7: Außenseite
- 8: Kante
- 9: Seitenfläche
- 9.1: Anlageseitenfläche
- 10: Bereich
- 11: Schraubelement
- 12: Abschnitt
- 13: Bohrung
- 14.1: erste Klebschicht
- 14.2: zweite Klebschicht
- 15: Durchgangsbohrung
- 16: Dämmstoff
- 17: Streifen
- 18: Bereich
- 19: Restkörper
- b: Breite
- bl: Bohrlochtiefe
- d: Dicke
- ft: Fensterrahmentiefe
- h: Höhe
- bt: Bohrlochtiefe
- t: Tiefe
- B: Bauelement
- F: Fenster
- W: Wärmedämmung

## Patentansprüche

1. Wandaufbau mit einer eine Maueröffnung (4) aufweisenden Außenwand (5) mit außenseitiger Wärmedämmung (W) und einem ein Vorsatzelement (2) aufweisenden Vorwandmontagesystem (1), einem teilauskragenden Bauelement, wie einem Fenster oder einer Tür, in der Maueröffnung (4) der Außenwand (5) mit außenseitiger Wärmedämmung (W), wobei die Maueröffnung (4) eine Laibung (6) aufweist, an der das jeweilige teilauskragende Bauelement (B) lastabtragend festgelegt ist, wobei außenseitig an der Außenwand (5) sowie fluchtend oder etwa fluchtend, also insbesondere zumindest im Wesentlichen fluchtend, zu der Laibung (6) ein Vorsatzelement (2) zur seitlichen Stabilisierung der Laibung (6) vorgesehen ist
**dadurch gekennzeichnet, dass**
die Maueröffnung (4) einen Aufnahmeraum für ein teilauskragende Bauelement (B) aufweist und das Vorsatzelement (2) an der Außenseite (7) der Außenwand (5) sowie in Längsrichtung der Laibung (6) und bezüglich einer Richtung senkrecht zur Fensterebene festgelegt ist, wobei das Bauelement (B) mittel Verbindungselementen innenseitig der Maueröffnung (4) an der Laibung (6) gehaltert ist.

2. Wandaufbau nach Anspruch 1,
**dadurch gekennzeichnet, dass**
das Vorsatzelement (2) seitlich in Höhe von zumindest Abschnitten (12) der Laibung (6) angeordnet ist, die für die Festlegung des jeweils vorgesehenen teilauskragenden Bauelementes (B) vorgesehen sind.

3. Wandaufbau nach Anspruch 1 oder 2,
**dadurch gekennzeichnet, dass**
die Montage des vorgesehenen teilauskragenden Bauelementes (B) seitlich zu den senkrecht oder etwa senkrecht verlaufend angeordneten Abschnitten (12) der Laibung (6) oder umlaufend zur Laibung (6) vorgesehen ist.

4. Wandaufbau nach Anspruch 2 oder 3,
**dadurch gekennzeichnet, dass**
die Laibung (6) seitlich angeordnete Bereiche (10) mit den Abschnitten (12) zur Montage des vorgesehenen teilauskragenden Bauelementes (B) aufweist und dass sich das Vorsatzelement (2) über die gesamte Länge des jeweils zugeordneten Bereiches (10) der Laibung (6) erstreckt.

5. Wandaufbau nach einem der Ansprüche 1 bis 4,
**dadurch gekennzeichnet, dass**
das Vorsatzelement (2) eine Anlageseitenfläche (9.1) aufweist, an der das Vorsatzelement (2) an der Außenwand (5) festgelegt ist.

6. Wandaufbau nach einem der Ansprüche 1 bis 5,
**dadurch gekennzeichnet, dass**
das Vorsatzelement (2) einen polygonen Querschnitt, insbesondere einen rechtwinkligen, dreieckigen oder trapezförmigen Querschnitt, aufweist.

7. Wandaufbau nach einem der Ansprüche 1 bis 6,
**dadurch gekennzeichnet, dass**
das Vorsatzelement (2) aus einem vorzugsweise gefüllten, Last abtragenden Hartschaummaterial auf insbesondere Polyurethan-Basis gefertigt ist.

8. Wandaufbau nach einem der Ansprüche 1 bis 7,
**dadurch gekennzeichnet, dass**
das Vorsatzelement (2) mit der Außenwand (5) verklebt angeordnet und/oder mittels eines mechanischen Befestigungselements, insbesondere mittels eines Schaubelementes (11), außenseitig an der Außenwand (5) festgelegt ist.

9. Wandaufbau nach einem der Ansprüche 5 bis 8,
**dadurch gekennzeichnet, dass**
das Vorsatzelement (2) als Verbundwerkstück mit einem die Anlageseitenfläche (9.1) aufweisenden Bereich (18) gefertigt ist, der aus einem Hartstoff, wie Faserzement, gebildet ist.

10. Wandaufbau nach Anspruch 9,
**dadurch gekennzeichnet, dass**
der Bereich (18) des Vorsatzelements (2) plattenartig oder keilartig ausgebildet ist.

11. Wandaufbau nach einem der vorangehenden Ansprüche,
**dadurch gekennzeichnet, dass**
eine zu der Außenwand (5) hin weisende Breite (b) des Vorsatzelements (2) größer oder gleich einer senkrecht zur Außenwand (5) angeordneten Tiefe (t) des Vorsatzelements (2) ist.

12. Wandaufbau nach Anspruch 11,
**dadurch gekennzeichnet, dass**
die Tiefe (t) des Vorsatzelements (2) gleich oder etwa gleich einer Dicke (d) der an der Außenseite (7) der Außenwand (5) angeordneten Wärmedämmung (W) ist.

13. Wandaufbau nach Anspruch 11,
**dadurch gekennzeichnet, dass**
die Tiefe (t) des Vorsatzelements (2) geringer als der an der Außenseite (7) der Außenwand (5) angeordneten Wärmedämmung (W) ist und dass das Vorsatzelement außenseitig mit Wärmedämmung überdämmt ist.

## Claims

1. Wall structure with an outer wall (5) having a masonry opening (4) with external thermal insulation (W) and a front wall mounting system (1) having an attachment element (2), with a partially projecting component, such as a window or a door, in the masonry opening (4) of the outer wall (5) with external thermal insulation (W), wherein the masonry opening (4) has a reveal (6), on which the respective partially projecting component (B) is secured so as to dissipate the load, wherein an attachment element (2) for lateral stabilisation of the reveal (6) is provided externally on the outer wall (5) and aligned or approximately aligned, that is to say in particular at least substantially aligned, with the reveal (6),
**characterised in that**
the masonry opening (4) has a receiving space for a partially projecting component (B) and the attachment element (2) is secured to the outer face (7) of the outer wall (5) and aligned in the longitudinal direction of the reveal (6) and with respect to a direction perpendicular to the window plane, wherein the component (B) is retained on the reveal (6) by means of connecting elements inside the masonry opening (4).

2. Wall structure according to claim 1,
**characterised in that**
the attachment element (2) is arranged laterally at the height of at least portions (12) of the reveal (6) which are provided for securing the respectively provided partially projecting component (B).

3. Wall structure according to claim 1 or 2,
**characterised in that**
the mounting of the provided partially projecting component (B) is provided laterally with respect to the portions (12) of the reveal (6) which extend perpendicularly or approximately perpendicularly or is provided around the reveal (6).

4. Wall structure according to claim 2 or 3,
**characterised in that**
the reveal (6) has laterally arranged regions (10) with the portions (12) for mounting of the provided partially projecting component (B) and **in that** the attachment element (2) extends over the entire length of the respectively associated region (10) of the reveal (6).

5. Wall structure according to one of claims 1 to 4,
**characterised in that**
the attachment element (2) has a bearing side surface (9.1) on which the attachment element (2) is secured to the outer wall (5).

6. Wall structure according to one of claims 1 to 5,
**characterised in that**
the attachment element (2) has a polygonal cross-section, in particular a rectangular, triangular or trapezoidal cross-section.

7. Wall structure according to one of claims 1 to 6,
**characterised in that**
the attachment element (2) is manufactured from a preferably filled, load-dissipating hard foam material, in particular based on polyurethane.

8. Wall structure according to one of claims 1 to 7,
**characterised in that**
the attachment element (2) is adhered to the outer wall (5) and/or is secured externally by means of a mechanical fastening element, in particular by means of a screw element (11), to the outer wall (5).

9. Wall structure according to one of claims 5 to 8,
**characterised in that**
the attachment element (2) is formed as a composite workpiece with a region (18) which has the bearing side surface (9.1) and is formed from a hard material, such as fibre cement.

10. Wall structure according to claim 9,
**characterised in that**
the region (18) of the attachment element (2) has a plate-like or wedge-like configuration.

11. Wall structure according to any one of the preceding claims,
**characterised in that**
a width (b) of the attachment element (2) directed towards the outer wall (5) is greater than or equal to a depth (t) of the attachment element (2) arranged perpendicularly with respect to the outer wall (5).

12. Wall structure according to claim 11,
**characterised in that**
the depth (t) of the attachment element (2) is equal or approximately equal to a thickness (d) of the thermal insulation (W) arranged on the outer face (7) of the outer wall (5).

13. Wall structure according to claim 11,
**characterised in that**
the depth (t) of the attachment element (2) is less than that of the thermal insulation (W) arranged on the outer face (7) of the outer wall (5), and **in that** the attachment element is covered externally with thermal insulation.

## Revendications

1. Structure de paroi pourvue d'une paroi extérieure (5) à isolation thermique extérieure (W) présentant une ouverture de mur (4) et d'un système de montage de paroi avant (1) présentant un élément de parement (2), d'un élément de construction en partie en saillie, tel qu'une fenêtre ou une porte, dans l'ouverture de mur (4) de la paroi extérieure (5) à isolation thermique extérieure (W), dans laquelle l'ouverture de mur (4) présente un intrados (6), auquel l'élément de construction (B) en partie en saillie concerné est fixé avec reprise de charge, dans laquelle sur le côté extérieur, un élément de parement (2) est prévu sur la paroi extérieure (5) ainsi qu'en affleurement ou approximativement en affleurement, par conséquent en particulier au moins sensiblement en affleurement, par rapport à l'intrados (6), pour la stabilisation latérale de l'intrados (6),
**caractérisée en ce que**
l'ouverture de mur (4) présente un espace de logement pour un élément de construction (B) en partie en saillie et l'élément de parement (2) est fixé à la face extérieure (7) de la paroi extérieure (5) ainsi que dans la direction longitudinale de l'intrados (6) et par rapport à une direction perpendiculaire au plan de la fenêtre, dans laquelle l'élément de construction (B) est maintenu sur l'intrados (6) sur le côté intérieur de l'ouverture de mur (4) au moyen d'éléments de liaison.

2. Structure de paroi selon la revendication 1,
**caractérisée en ce que**
l'élément de parement (2) est disposé latéralement au niveau d'au moins des parties (12) de l'intrados (6) prévues pour la fixation de l'élément de construction (B) en partie en saillie respectivement prévu.

3. Structure de paroi selon la revendication 1 ou 2,
**caractérisée en ce que**
le montage de l'élément de construction (B) en partie en saillie prévu, est prévu latéralement par rapport aux parties (12) de l'intrados (6) disposées de manière à s'étendre perpendiculairement ou approximativement perpendiculairement, ou de manière périphérique par rapport à l'intrados (6).

4. Structure de paroi selon la revendication 2 ou 3,
**caractérisée en ce que**
l'intrados (6) présente des zones (10) disposées latéralement avec les parties (12) pour le montage de l'élément de construction (B) en partie en saillie prévu et **en ce que** l'élément de parement (2) s'étend sur toute la longueur de la zone (10) de l'intrados (6) respectivement associée.

5. Structure de paroi selon l'une quelconque des revendications 1 à 4,
**caractérisée en ce que**
l'élément de parement (2) présente une surface latérale d'appui (9.1), sur laquelle l'élément de parement (2) est fixé à la paroi extérieure (5).

6. Structure de paroi selon l'une quelconque des revendications 1 à 5,
**caractérisée en ce que**
l'élément de parement (2) présente une section transversale polygonale, en particulier une section transversale rectangulaire, triangulaire ou trapézoïdale.

7. Structure de paroi selon l'une quelconque des revendications 1 à 6,
**caractérisée en ce que**
l'élément de parement (2) est fabriqué à partir d'un matériau en mousse rigide à reprise de charge, de préférence rempli, à base en particulier de polyuréthane.

8. Structure de paroi selon l'une quelconque des revendications 1 à 7,
**caractérisée en ce que**
l'élément de parement (2) est disposé collé à la paroi extérieure (5) et/ou fixé au côté extérieur à la paroi extérieure (5) au moyen d'un élément de fixation mécanique, en particulier au moyen d'un élément à vis (11).

9. Structure de paroi selon l'une quelconque des revendications 5 à 8,
**caractérisée en ce que**
l'élément de parement (2) est fabriqué en tant que pièce composite avec une zone (18) présentant la surface latérale d'appui (9.1), laquelle zone est formée d'une substance rigide, telle que du fibrociment.

10. Structure de paroi selon la revendication 9,
**caractérisée en ce que**
la zone (18) de l'élément de parement (2) est en forme de plaque ou de coin.

11. Structure de paroi selon l'une quelconque des revendications précédentes,
**caractérisée en ce que**
une largeur (b), tournée en direction de la paroi extérieure (5), de l'élément de parement (2) est supérieure ou égale à une profondeur (t) de l'élément de parement (2) disposée perpendiculairement à la paroi extérieure (5).

12. Structure de paroi selon la revendication 11,
**caractérisée en ce que**
la profondeur (t) de l'élément de parement (2) est égale ou approximativement égale à une épaisseur (d) de l'isolation thermique (W) disposée sur la face extérieure (7) de la paroi extérieure (5).

13. Structure de paroi selon la revendication 11,
**caractérisée en ce que**
la profondeur (t) de l'élément de parement (2) est inférieure à l'isolation thermique (W) disposée sur la face extérieure (7) de la paroi extérieure (5) et **en ce que** l'élément de parement (2) est isolé côté extérieur avec l'isolation thermique.
